# EUROPÄISCHE PATENTSCHRIFT

(11) **EP 0 166 848 B1**
(45) Veröffentlichungstag und Bekanntmachung des Hinweises auf die Patenterteilung: **26.07.1989**
(21) Anmeldenummer: 85100829.2
(22) Anmeldetag: 28.01.1985
(51) Int. Cl.: A47B 43/02

(54) **Bausatz für einen Lagerbehälter für Gegenstände**
Construction set for a storage container for articles
Ensemble de construction pour un réceptacle de stockage d'objets

(30) Priorität: 03.07.1984 DE 8419813 U
(43) Veröffentlichungstag der Anmeldung: 08.01.1986
(73) Patentinhaber: ZEDEK B.V., NL-7418 BX Deventer (NL)
(72) Erfinder: van Mierle, Gerardus Fransiscus Frederik, Deventer (NL)
(74) Vertreter: Habbel, Hans-Georg, Dipl.-Ing.

(56) Entgegenhaltungen:
- CH-A- 428 127
- US-A- 3 429 632
- US-A- 3 807 823
- US-A- 4 429 932
- US-A- 4 437 713

## Beschreibung

Die Erfindung bezieht sich auf einen Bausatz für Lagerbehälter für Gegenstände gemäss dem Oberbegriff des Hauptanspruches.

Ein gattungsbildender Bausatz wird in der US-A 3429632 beschrieben. Hierbei ist ein äusseres Gehäuse vorgesehen, das aus einem zusammengefalteten Zustand aufgefaltet werden kann, wobei in dieses äussere Gehäuse Zwischenböden einführbar sind und in den so gebildeten Raum der Zwischenböden Schubladen einführbar sind und auch diese Bauteile sind als Faltzuschnitte ausgebildet, können also in einem zusammengefalteten Zustand versandt werden. Der erforderliche Zwischenboden wird im wesentlichen dadurch gebildet, dass ein Faltzuschnitt von der doppelten Grösse des Zwischenbodens auf sich zurückgefaltet wird, wobei eine Stabilisierungsplatte in den so gebildeten Zwischenraum eingeführt werden kann. Durch eine solche Anordnung wird nicht die erforderliche Stabilität erreicht.

Weiterhin ist es aus der US-A 4429932 bekannt, Faltzuschnitte so ineinanderzustecken, dass dadurch Aufnahmeräume für Gegenstände geschaffen werden. Auch bei dieser bekannten Anordnung können Schubladen in die gebildeten Räume eingesetzt werden, die ebenfalls durch Faltzuschnitte gebildet sind.

Der Erfindung liegt die Aufgabe zugrunde, einen Bausatz für Lagerbehälter zu schaffen, der trotz seiner Herstellung aus einem Faltzuschnitt eine hohe Stabilität aufweist. Ausserdem soll die Gebrauchseigenschaft des so hergestellten Gegenstandes verbessert werden.

Diese der Erfindung zugrundeliegende Aufgabe wird durch die Lehre des Hauptanspruches gelöst.

Vorteilhafte Ausgestaltungen sind in den Unteransprüchen erläutert.

Insbesondere durch die besondere Ausbildung der Zwischenböden wird eine hohe Stabilität sowohl der Zwischenböden als auch des äusseren Gehäuses erreicht. Dadurch, dass die Zwischenböden sich hinter entsprechende Stützstreifen des äusseren Gehäuses legen, wird nicht nur das äussere Gehäuse stabilisiert, sondern gleichzeitig werden die Zwischenböden gegen ungewolltes Herausziehen beim Betätigen der Schubladen gesichert.

Ausführungsbeispiele der Erfindung werden nachfolgend anhand der Zeichnungen erläutert. Die Zeichnungen zeigen dabei in
Fig. 1 in einer auseinandergezogenen Darstellungsweise eine erste Ausführungsform eines Gehäuses mit Zwischenböden und Schubladen, in
Fig.2 in grösserem Massstab den Faltzuschnitt für einen Zwischenboden und in
Fig. eine abgeänderte Ausführungsform unter Verwendung des Zwischenbodens gemäss Fig. 2.

Bei dem in Fig. dargestellten Ausführungsbeispiel besteht ein äusseres Gehäuse 8a aus einem entsprechenden Faltzuschnitt, der aber so gestaltet ist, dass nach Auffalten des äusseren Gehäuses 8a an der Frontseite des Gehäuses nach innen eingeklappte Stützleisten 44 vorgesehen sind.

Mit 10a ist eine Schublade bezeichnet.

Ein Zwischenboden 9a besteht, wie dies deutlich die Fig. zeigt, aus einem Faltzuschnitt 30, bei dem ein Hohlpolygon 31 gebildet wurde. An die Oberwand 32 und die Unterwand 33 schliessen sich Laschen 36 und 37 an, die auf die Oberwand 32 bzw. auf die Unterseite der Unterwand 33 zurückgebogen werden können. Hierfür sind entsprechende Faltlinien 34 und 35 vorgesehen.

An den Seitenkanten der Laschen 36 und 37 schliessen unter Zwischenschaltung von Faltlinien 38,39 und 40 Zungen 41,42 und 43 an, deren Breite b der Höhe des Hohlpolygons 31 und der Höhe der Schubladen 10a entsprechen. An diesen Zungen 41 bis 43 werden seitliche Endkanten 45 gebildet, die - wie dies der mittlere Teil der Fig. 1 zeigt - im gefalteten Zustand des Zwischenbodens 9a gegenüber den vorderen Endkanten 46 zurückversetzt sind und sich dadurch hinter die durch die Stützleisten 44 gebildeten Kanten legen, dann, wenn der Zwischenboden in das äussere Gehäuse 8a eingesetzt ist. Die innere Weite W des äusseren Gehäuses entspricht dabei der Breite des Hohlpolygons 31 und der Laschen 36 und 37.

Durch diese Massnahme wird ein sehr stabiler Zwischenboden 9a geschaffen, der bei dem dargestellten Ausführungsbeispiel Raum für drei Schubladen gibt, der das äussere Gehäuse 8a verstärkt und der in seinem eingesetzten Zustand bei Betätigen der Schubladen 10a nicht nach vorne vorgezogen werden kann.

Bei dem in Fig.3 dargestellten Ausführungsbeispiel ist in ein äusseres Gehäuse 8b ein Zwischenboden eingesetzt, der aus einem Faltzuschnitt 30 gemäss Fig. 2 besteht, so dass dort in Fig.3 die gleichen Bezugszeichen eingesetzt sind, wie in den Fig. 1 und 2. Die Breite des Faltzuschnittes 30 ist aber kleiner als die innere Weite des äusseren Gehäuses 8b bzw. das äussere Ge--häuse ist grösser als die Breite des Faltzuschnittes 30 und in den so gebildeten freien Raum innerhalb des äusseren Gehäuses 8b kann eine Stützwand 47 eingesetzt werden, die aus einem ebenen Faltzuschnitt besteht, der Faltlinien 48 und 49 aufweist, so dass dadurch das in Fig. 3 dargestellte U-förmige Bauteil geschaffen wird. Der Faltzuschnitt für die Stützwand 47 weist ebenfalls einen unter Zwischenschaltung einer Faltlinie anschliessenden Stützstreifen 50 auf, der sich vor die Endkanten 45 im eingesetzten Zustand beider Bauteile legt und dadurch den Zwischenboden 9a festlegt. Gleichzeitig greifen vordere Endkanten 51 hinter die Stützstreifen 44 des äusseren Gehäuses 8b.

Ausser der erzielten Stabilisierung des äusseren Gehäuses 8a oder 8b wird durch den Zuschnitt des Zwischenbodens 9a ein relativ klein faltbarer Bausatz erzielt, der verpackungsmässig Vorteile erbringt, da je kleiner der Bausatz ist, er um so besser zu versenden ist und auch von den zu vertreibenden Geschäften raumsparender angeboten werden kann. Natürlich können auch mehrere Schubladen 10a eingebaut werden, wenn der Zwischenbodenbausatz entsprechend gestaltet ist.

## Patentansprüche

1. Bausatz für Lagerbehälter für Gegenstände, bestehend aus einem Faltzuschnitt aus Karton zur Schaffung eines äusseren Gehäuses (8a, 8b), Faltzuschnitten (30) aus Karton zur Schaffung von Zwischenböden (9a), Faltzuschnitten aus Karton zur Schaffung von Schubladen (10a), wobei die Zwischenböden (9a) nach Faltung in das äussere Gehäuse (8a, 8b) einsetzbar und die Schubladen (10a) nach Faltung in die durch die Zwischenböden (9a) definierten Räume des äusseren Gehäuses (8a, 8b) einsetzbar sind, dadurch gekennzeichnet, dass der Faltzuschnitt (30) für die Zwischenböden (9a) aus einem der inneren Weite (W) des äusseren Gehäuses (8a) angepassten, durch Falten und Kleben gebildeten Hohlpolygon (31) besteht, an dessen Oberwand (32) und Unterwand (33) unter Zwischenschaltung von Faltlinien (34 und 35) Laschen (36 und 37) anschliessen, die auf die Oberwand (32) bzw. auf die Unterwand (33) zurückbiegbar sind und unter Zwischenschaltung von Faltlinien (38, 39, 40) Zungen (41, 42 und 43) tragen, deren Breite (b) der Höhe der Schubladen (10a) entsprechen (Fig. 1 und 2).

2. Bausatz nach Anspruch 1, dadurch gekennzeichnet, dass das Gehäuse (8a) an der offenen Frontseite nach innen umgebogene Stützstreifen (44) aufweist und der Faltzuschnitt (30) so ausgebildet ist, dass die seitlichen Endkanten (45) der Zungen (41, 42, 43) im Faltzustand einen Abstand von den vorderen Endkanten (46) der durch die Laschen (36 und 37) gebildeten Zwischenböden aufweist, der der Grösse der Stützleisten (44) derart entspricht, dass im eingesetzten Zustand der Zwischenböden (9a) in das äussere Gehäuse (8a) diese seitlichen Endkanten (45) hinter die Stützleisten (44) greifen (Fig. 1 und 2).

3. Bausatz nach den Ansprüchen 1 und 2, gekennzeichnet durch eine Stützwand (47), die aus einem Faltzuschnitt besteht, der durch Faltlinien (48 und 49) in ein der Grösse des äusseren Gehäuses (8b) entsprechendes U faltbar ist, wobei der Faltzuschnitt für die Stützwand (47) einen Stützstreifen (50) aufweist, der mit den seitlichen Endkanten (45) des Zwischenbodens (9a) diesen innerhalb des äusseren Gehäuses (8b) arretierend zusammenwirkt (Fig. 3).

## Claims

1. Construction set for storage containers for articles, composed of a folding blank of card for the creation of an outer housing (8a, 8b), folding blanks (30) of card for the creation of intermediate trays (9a), folding blanks of card for the creation of drawers (10a), the intermediate trays (9a) being insertable, after folding, into the outer housing (8a, 8b) and the drawers (10a) being insertable, after folding, into the spaces of the outer housing (8a, 8b) defined by the intermedi- date trays (9a), characterized in that the folding blank (30) for the intermediate trays (9a) consists of a hollow polygon (31) adapted to the internal width (W) of the outer housing (8a) formed by folding and gluing, tabs (36 and 37) adjoining the top wall (32) and bottom wall (33) of the said polygon, with the interposition of fold lines (34 and 35), which tabs can be bent back onto the top wall (32) and the bottom wall (33) respectively and, with the interposition of fold lines (38, 39, 40), possess tongues (41, 42 and 43) whose width (b) corresponds to the height of the drawers (10a) (Figs. 1 and 2).

2. Construction set according to Claim 1, characterized in that the housing (8a) possesses support strips (44) bent over inwards at its open front side and the folding blank (30) is designed in a manner such that the lateral end edges (45) of the tongues (41, 42, 43) are, in the folded state, at a distance from the front end edges (46) of the intermediate trays formed by the tabs (36 and 37) which corresponds to the size of the support strips (44) in such a manner that, in the inserted state of the intermediate trays (9a) into the outer housing (8a), these lateral end edges (45) engage behind the support strips (44) (Figs. 1 and 2).

3. Construction set according to Claims 1 and 2, characterized by a support wall (47) which consists of a folding blank which, by means of fold lines (48 and 49), can be folded into a U corresponding to the size of the outer housing (8b), the folding blank for the support wall (47) possesing a support strip (50) which interacts with the lateral end edges (45) of the intermediate tray (9a) to arrest the latter within the outer housing (8b) (Fig. 3).

## Revendications

1. Jeu d'éléments pour boîte de rangement d'objets, composé d'un flan de carton plié destiné à former un boîtier extérieur (8a, 8b) de flans de carton pliés (30) destinés à former des fonds intermédiaires (9a), de flans de carton pliés destinés à former des tiroirs (10a), les fonds intermédiaires (9a) pouvant être emboîtés dans le boîtier extérieur (8a, 8b) après pliage, caractérisé en ce que le flan plié (30) destiné aux fonds intermédiaires (9a) est composé d'un polygone creux (31), formé par pliage et collage, adapté à la largeur intérieure (W) du boîtier extérieur (8a), à la paroi supérieure (32) et à la paroi inférieure (33) duquel se raccordent, avec interposition de lignes de pliage (34 et 35), des pattes (36 et 37) qui peuvent être repliées respectivement sur la paroi supérieure (32) et sur la paroi inférieure (33), et qui portent, avec interposition de lignes de pliage (38, 39, 40), des languettes (41, 42, et 43) dont la largeur (b) correspond à la hauteur des tiroirs (10a) (figures 1 et 2).

2. Jeu d'éléments selon la revendication 1, caractérisé en ce que le boîtier (8a) présente des bandes d'appui (44) repliées vers l'intérieur sur son côté frontal ouvert, et le flan plié (30) est conformé de manière que les bords d'extrémités latéraux (45) des languettes (41, 42, 43) se trouvent à l'état plié, à un écartement des bords d'extrémités avant (46) des fonds intermédiaires formés par les pattes (36 et 37) qui correspond à la dimension des bandes de protection (44), de telle manière que, lorsque les fonds intermédiaires (9a) sont emboîtés dans le boîtier extérieur (8a), ces bords d'extrémité latéraux (45) s'accrochent derrière les bandes d'appui (44) (figures 1 et 2).

3. Jeu d'éléments selon l'une des revendications 1 et 2, caractérisé par une paroi d'appui (47) qui est composée d'un flan plié qui peut être plié par des lignes de pliage (48 et 49) en un U correspondant à la dimension du boîtier extérieur (8b), le flan plié destiné à la paroi d'appui (47) présentant une bande d'appui (50) qui coopère avec les bords d'extrémités latéraux (45) du fond intermédiaire (9a), pour arrêter ce dernier à l'intérieur du boîtier extérieur (8b) (figure 3).
